# EUROPÄISCHE PATENTSCHRIFT

(11) **EP 3 631 210 B1**
(45) Veröffentlichungstag und Bekanntmachung des Hinweises auf die Patenterteilung: **14.02.2024**
(21) Anmeldenummer: 18734423.9
(22) Anmeldetag: 22.05.2018
(51) Int. Cl.: F04D 29/42, F04D 29/44, F04D 29/54, F04D 29/66, F04D 29/70

(54) **VENTILATOR UND VORLEITGITTER FÜR EINEN VENTILATOR**
VENTILATOR AND INLET GUIDE GRID FOR A VENTILATOR
VENTILATEUR ET GRILLE DE GUIDAGE D'ENTRÉE POUR UN VENTILATEUR

(30) Priorität: 01.06.2017 DE 102017209291
(43) Veröffentlichungstag der Anmeldung: 08.04.2020
(73) Patentinhaber: Ziehl-Abegg SE, 74653 Künzelsau (DE)
(72) Erfinder: LOERCHER, Frieder, 74542 Braunsbach (DE)
(74) Vertreter: Ullrich & Naumann PartG mbB
(86) Internationale Anmeldenummer: PCT/DE2018/200053
(87) Internationale Veröffentlichungsnummer: WO 2018/219414

(56) Entgegenhaltungen:
- EP-A1- 2 778 432
- EP-A2- 2 123 917
- WO-A1-03/054395
- DE-U1-202015 104 813
- US-A- 5 951 245

## Beschreibung

Die vorliegende Erfindung betrifft einen Ventilator, wobei es sich dabei sowohl um einen Radialventilator als auch um einen Axialventilator handeln kann. Der Ventilator umfasst ein Laufrad mit einer Vorleiteinrichtung im Strömungspfad vor dem Laufrad und vor einer Einlaufdüse.

Ein gattungsbildender Ventilator mit zuströmseitiger Vorleiteinrichtung ist beispielsweise aus der WO 03/054395 A1 bekannt. Die dort vorgesehene Vorleiteinrichtung dient in erster Linie der Strömungsvergleichsmäßigung, insbesondere auch zur Lärmreduktion. Die bekannte Vorleiteinrichtung erzeugt einen Vordrall in Drehrichtung des Laufrads. Wesentlich ist dabei, dass möglicherweise erzielte akustische Verbesserungen regelmäßig mit Luftleistungs- und Wirkungsgradeinbußen einhergehen. Ein anderer, gattungsbildender Ventilator mit zuströmseitiger Vorleiteinrichtung ist aus der EP 2 778 432 A1 bekannt.

Aus der Praxis sind auch bereits sogenannte Vorleiträder bekannt, die zur Begünstigung des Wirkungsgrads und/oder der Luftleistung dienen. Diese Vorleiträder bedingen jedoch akustische Nachteile und sind kompliziert im Aufbau sowie im Einbau in die jeweiligen Ventilatorprodukte. Sie werden regelmäßig nicht vor Einlaufdüsen eingebaut und haben somit, im Vergleich zum Ventilator, keine besonders große Durchströmungsfläche. Dadurch sind die Luftgeschwindigkeiten im Bereich dieser Vorleiträder relativ hoch, was insbesondere die akustischen Nachteile bewirkt.

Der vorliegenden Erfindung liegt nun die Aufgabe zugrunde, einen Ventilator mit einer Vorleiteinrichtung derart auszugestalten und weiterzubilden, dass bei verbesserten, gleichbleibenden oder allenfalls geringfügig verschlechterten akustischen Werten die Luftleistung und/oder der Wirkungsgrad erhöht wird/ werden. Der tonale Lärm, der am Ventilator infolge von inhomogener Zuströmung entsteht, kann reduziert werden, da das Vorleitgitter die Zuströmung vergleichmäßigt. Das Vorleitgitter soll kostengünstig fertigbar und einfach montierbar sein. Außerdem soll ein Ventilator geschaffen werden, der sich von wettbewerblichen Produkten unterscheidet.

Erfindungsgemäß ist die voranstehende Aufgabe durch die Merkmale des Anspruches 1 gelöst. Danach ist bei dem gattungsbildenden Ventilator die Vorleiteinrichtung als Vorleitgitter mit Stegen ausgeführt, die derart angeordnet und geformt sind, dass bei einer im Wesentlichen drallfreien Zuströmung eine Strömungsbeeinflussung in Umfangsrichtung erfolgt. Der Begriff "Steg" ist im weitesten Sinne zu verstehen.

Erfindungsgemäß sind die Stege derart angeordnet und geformt, dass durch eine Strömungsumlenkung in Umfangsrichtung ein Vordrall gegen die Drehrichtung des Laufrads erzeugt wird. Der Vordrall gegen die Drehrichtung des Laufrads hat, verglichen mit demselben Ventilator ohne Vorleitgitter, den Effekt der Luftleistungssteigerung und/oder Wirkungsgradsteigerung. Akustische Nachteile sind gering, da sich die Luftleiteinrichtung, anströmseitig, in einem Bereich befindet, wo die Strömungsgeschwindigkeiten niedrig sind. Der tonale Lärm, der am Ventilator infolge von inhomogener Zuströmung entsteht, kann reduziert werden, da das Vorleitgitter die Zuströmung vergleichmäßigt.

In einer vorteilhaften Ausführungsform sind radial verlaufende Stege eines Vorleitgitters Leitflügel, die jedoch von einer exakt radialen Ausrichtung abweichen und/oder in sich geneigt, gekrümmt, gedreht oder verdreht sind. Die Leitflügel können im Querschnitt die Gestalt eines Tragflügelprofils aufweisen. Diese Leitflügel können durch Querstege untereinander zu einem Gitter verbunden sein. Durch diese gitterartige Struktur wird der zuvor bereits erwähnte Vordrall erzeugt, mit dem Effekt einer Luftleistungssteigerung und/oder Wirkungsgradsteigerung bei Vorteilen oder allenfalls geringen Nachteilen in Bezug auf die Akustik.

Es sind Ausführungsformen denkbar, die besonders einfach zu fertigen sind. Dies ist insbesondere dann der Fall, wenn radiale Stege konstante Wanddicke haben und / oder gerade bzw. eben verlaufen und / oder ihre Skelettflächen genau in Axialrichtung ausgerichtet sind. Vorteilhaft ist, wenn das Vorleitgitter ohne Schieber aus einem Spritzgießwerkzeug entformbar ist.

Es ist auch denkbar, dass das Vorleitgitter ähnlich einem unstrukturierten Gitter, beispielsweise einem Wabengitter, aufgebaut ist, solange es so gestaltet ist, dass es den Vordrall erzeugt.

Das Vorleitgitter umfasst entsprechend den voranstehenden Ausführungen viele kleine Stege, die in relativ großer Entfernung zum Laufrad angeordnet sind, nämlich entsprechend der Ausgestaltung und Anordnung der Vorleiteinrichtung.

Erfindungsgemäß ist das Vorleitgitter im Strömungspfad vor einer Einlaufdüse angeordnet. Dadurch kann die durchströmte Fläche erheblich größer sein als die durchströmte Querschnittsfläche im Bereich des Eintritts ins Ventilatorlaufrad. Infolgedessen sind die Luftgeschwindigkeiten im Bereich des Vorleitgitters niedrig, was sich vorteilhaft hinsichtlich Lärmerzeugung und strömungstechnischen Verlusten auswirkt. Dabei ist der Effekt der Interaktion einer sogenannten Nachlaufdelle mit den Laufradflügeln gering. Das Vorleitgitter sorgt ähnlich einem Strömungsgleichrichter für eine gewisse Strömungsvergleichmäßigung und führt somit zu Verbesserungen bei tonalem Lärm, insbesondere bei - wodurch auch immer - gestörten Zuströmbedingungen.

Letztendlich wird in erfindungsgemäßer Weise ein Vordrall mit einer Art Strömungsgleichrichter generiert. Die Erhöhung der Luftleistung bzw. des Wirkungsgrads ist mit allenfalls geringer akustischer Verschlechterung bzw. Verbesserung bei gestörten Zuströmbedingungen kombiniert, was auf die besondere Ausgestaltung der Luftleiteinrichtung in Sinne eines Vorleitgitter zurückzuführen ist.

Die Gestalt bzw. Kontur des Vorleitgitters ist abhängig davon, ob es sich bei dem Ventilator um einen Radialventilator oder einen Axialventilator handelt. Insbesondere bei einem Radialventilator ist es von Vorteil, wenn das Vorleitgitter haubenartig ausgebildet ist. Handelt es sich bei dem Ventilator um einen Axialventilator, könnte das Vorleitgitter kreisringartig ausgebildet sein, wobei der Kreisring durch ein funktionales Element mittig geschlossen sein kann. Im Konkreten kann eine integrale oder separate Strömungshaube vorgesehen sein, die sich an das Vorleitgitter anschließt oder am bzw. im Vorleitgitter befestigt ist. Die Strömung wird dann vorteilhaft im inneren Bereich (Nabenbereich) an einer Kontur geführt.

Das Vorleitgitter kann einteilig oder mehrteilig aus Kunststoff hergestellt sein. Es ist vorzugsweise spritzgusstechnisch hergestellt. Es hat vorteilhaft Vorkehrungen, die eine Befestigung des Vorleitgitter beispielsweise an einer Düsenplatte ermöglichen.

Es ist denkbar, dass das Vorleitgitter die Funktion eines Berührschutzgitters mit übernimmt.

Der Ventilator kann in beliebigen lufttechnischen Anordnungen verwendet werden, beispielsweise in einem Gehäuse, einem Klimagerät, einer Klima- oder Lüfterwand, etc.. Insbesondere ist es denkbar, dass vorzugsweise saugseitig ein Wärmetauscher angeordnet ist, ganz gleich um welchen Ventilatortyp es sich im Konkreten handeln mag.

Bei einem Axialventilator mit verstellbaren Staffelungswinkeln der Flügel kann eine erforderliche Luftleistung mit Einsatz des Vorleitgitters mit niedrigerem Staffelungswinkel erreicht werden als ohne Vorleitgitter. Dadurch wird die erforderliche Luftleistung mit wesentlich höherem Wirkungsgrad erreicht.

Es gibt nun verschiedene Möglichkeiten, die Lehre der vorliegenden Erfindung in vorteilhafter Weise auszugestalten und weiterzubilden. Dazu ist einerseits auf die dem Anspruch 1 nachgeordneten Ansprüche und andererseits auf die nachfolgende Erläuterung bevorzugter Ausführungsbeispiele der Erfindung anhand der Zeichnung zu verweisen. In Verbindung mit der Erläuterung der bevorzugten Ausführungsbeispiele der Erfindung anhand der Zeichnung werden auch im Allgemeinen bevorzugte Ausgestaltungen und Weiterbildungen der Lehre erläutert. In der Zeichnung zeigen
- Fig. 1: in einer perspektivischen Ansicht ein Ausführungsbeispiel eines Vorleitgitters,
- Fig. 2: in einer Frontansicht das Vorleitgitter aus Fig. 1,
- Fig. 3: im Schnitt in einer Ebene senkrecht zur Längsachse das Vorleitgitter aus den Fig.1 und 2,
- Fig. 4: in einer schematischen Ansicht ein weiteres Ausführungsbeispiel eines Vorleitgitters mit Strömungsführung an der Nabe,
- Fig. 5: in einer Seitenansicht das Vorleitgitter aus Fig. 4,
- Fig. 6: in einer Vorderansicht das Vorleitgitter aus den Fig. 4 und 5,
- Fig. 7: im Schnitt in einer Ebene entlang der Längsachse das Vorleitgitter aus den Fig. 4 bis 6,
- Fig. 8: im Schnitt in einer Ebene senkrecht zur Längsachse das Vorleitgitter aus den Fig. 4 bis 7,
- Fig. 9: in einer schematischen Ansicht, im Schnitt entlang der Längsachse, einen erfindungsgemäßen Radialventilator mit einem Vorleitgitter nach einer der Figuren 1 bis 3,
- Fig. 10: in einer schematischen Ansicht, im Schnitt entlang der Längsachse, einen Axialventilator mit einem Vordrallgitter nach einer der Figuren 4 bis 8,
- Fig. 11: einen Ventilator mit Vorleitgitter entsprechend Figur 10 mit axial angeordnetem saugseitigem Wärmetauscher,
- Fig. 12: eine weitere Variante eines Ventilators mit Vorleitgitter entsprechend Figur 10 mit radial angeordnetem saugseitigem Wärmetauscher,
- Fig. 13: in schematischer Ansicht den Gegenstand aus Fig. 9, wobei nur das Vorleitgitter geschnitten dargestellt ist und schematische zusätzliche Definitionen eingezeichnet sind,
- Fig. 14: in einer perspektivischen Ansicht ein Ausführungsbeispiel eines Vorleitgitters das keinen Vordrall erzeugt, das also nicht in einem erfindungsgemäßen Ventilator eingesetzt werden kann,
- Fig. 15: in einer Frontansicht das Vorleitgitter aus Fig. 14,
- Fig. 16: im Schnitt in einer Ebene orthogonal zur Längsachse das Vorleitgitter aus den Fig. 14 und 15,
- Fig. 17: in einer perspektivischen Ansicht ein Ausführungsbeispiel eines Vorleitgitters das Vordrall erzeugt und dessen Radialstege schräg zur Radialrichtung verlaufen, aber nicht gekrümmt sind,
- Fig. 18: in einer Frontansicht das Vorleitgitter aus Fig. 17,
- Fig. 19: in einer perspektivischen Ansicht ein Ausführungsbeispiel eines Vorleitgitters das Vordrall erzeugt und dessen Radialstege gekrümmt sind, allerdings in Achsrichtung gesehen gerade, und
- Fig. 20: in einer Frontansicht das Vorleitgitter aus Fig. 19.

Fig.1 zeigt in einer perspektivischen Ansicht ein Vorleitgitter 1, welches insbesondere für einen in Figur 1 nicht gezeigten Radialventilator geeignet ist. Das Vorleitgitter 1 wird in vorteilhafter Weise vor dem Einlaufbereich einer Einlaufdüse angebracht. Es umfasst radiale Stege 2, die durch Querstege 3 zu einer Art Haube miteinander verbunden sind. Durch Anordnung des Vorleitgitters 1 vor dem Einlaufbereich der Einlaufdüse des Ventilators wird ein Vordrall gegen die Drehrichtung des Laufrads des Ventilators erzeugt.

Fig. 9 zeigt in einer schematischen Ansicht, im Schnitt entlang der Längsachse, eine erfindungsgemäße Anwendung des Vorleitgitters 1 aus Fig. 1, in Kombination mit einem Radialventilator 6 mit Radial-Laufrad 12, der in Figur 9 lediglich angedeutet ist. Die Anordnung ist im eingebauten Zustand beispielsweise als Element einer Lüfterwand, Klimawand oder dergleichen zu verstehen.

In Fig. 9 ist das Vorleitgitter 1 gemäß Fig. 1 mit einer Einlaufdüse 9, die in eine Düsenplatte 10 integriert ist, und einem Ventilator 6 mit Laufrad 12 im Schnitt dargestellt. Im Betrieb saugt der Ventilator 6 infolge der Rotation des Laufrads 12 Luft durch das Vorleitgitter 1 und danach durch die Einlaufdüse 9 an. Im Laufrad 12 des Ventilators 6 wird durch dessen Rotationsbewegung Energie auf die Luft übertragen, wodurch die Durchströmung angetrieben wird, bevor sie am Ventilatoraustritt wieder aus dem Laufrad 12 ausströmt. Vor dem Eintritt in das Vorleitgitter 1 weist die Luft, insbesondere im zeitlichen und räumlichen Mittel über den Zuströmbereich des Vorleitgitters gesehen, keine oder nur eine niedrige Geschwindigkeitskomponente in Umfangsrichtung bezüglich der Ventilatorachse auf. In dem Zusammenhang wird von einer im Mittel im Wesentlichen drallfreien Zuströmung gesprochen, welche in der Regel bei Ventilatoranwendungen vorliegt. Zeitliche und/oder räumliche Schwankungen der Geschwindigkeit der Zuströmung, welche in vielen Einbausituationen von Ventilatoren auftreten, werden bei der Durchströmung des Vorleitgitters 1 reduziert. Dadurch kann die Entstehung von Geräuschen und Schwingungen im Betrieb des Ventilators 6 reduziert werden. Die Reduktion der zeitlichen und räumlichen Schwankungen der Luftgeschwindigkeiten ergibt sich durch die relativ engen Luftdurchlässe, die durch die Gitterstegstruktur definiert werden und in der die Luft entsprechend geführt wird. Um enge Luftdurchlässe zu haben, ist eine relativ große Zahl an Stegen, beispielsweise Radial- oder Querstegen 2, 3, notwendig, die wiederum eine relativ große Zahl an Luftdurchlassöffnungen definieren. So sind im Ausführungsbeispiel über den Umfang verteilt 30 Radialstege 2 vorhanden. Es sind etwa 91 Luftdurchlassöffnungen ausgebildet. Um den Luftwiderstand zu verringern, werden die Stege vorzugsweise dünn ausgeführt. Typische Wanddicken der Stege 2, 3 sind 0.5 mm - 3 mm, wobei die Fertigbarkeit und Festigkeit eines Vorleitgitters 1 berücksichtigt werden müssen. Desweiteren weisen die Stege 2, 3 eine gewisse Höhe, in Durchströmrichtung gesehen, auf, um die Schwankungen der Luftgeschwindigkeiten effektiv reduzieren zu können. Typisch sind Höhen in Durchströmrichtung von 8 mm bis 30 mm.

In Fig. 9 ist deutlich erkennbar, dass das Vorleitgitter im Strömungspfad vor der Einlaufdüse und somit vor einer Verjüngung des Strömungsquerschnittes liegt. Der Gesamtströmungsquerschnitt im Bereich des Vorleitgitters ist wesentlich größer als der engste Strömungsquerschnitt in der Einlaufdüse 9. Erfindungsgemäß ist ein Faktor von wenigstens 2, den der Gesamtströmungsquerschnitt des Vorleitgitters im Verhältnis zum engsten Strömungsquerschnitt in der Einlaufdüse größer ist. Dadurch sind die Luftgeschwindigkeiten im Bereich des Vorleitgitters relativ niedrig, was vorteilhaft für Geräuscharmut und niedrige Druckverluste am Vorleitgitter ist. Insbesondere ist dies vorteilhaft, wenn das Vorleitgitter, wie im Ausführungsbeispiel, zur Vordrallerzeugung genutzt wird.

In Fig. 13 ist ein vergleichbarer Aufbau wie in Fig. 9 dargestellt, wobei vom Ventilator 6 nur das Laufrad 12 und lediglich das Vorleitgitter 1 geschnitten dargestellt sind. Das Vorleitgitter 1 ist in schematischer Weise durch seine Skelettflächen 11 dargestellt, d.h. ohne fertigungstechnisch notwendige Wanddicken. Diese Skelettflächen 11 entsprechen den Mittelflächen der wandstärkenbehafteten Stege 2, 3. Zusätzlich ist schematisch an einer Stelle im Strömungspfad vor dem Vorleitgitter ein Luftgeschwindigkeitsvektor v1 angedeutet. Nach Durchtritt durch das Vorleitgitter kann die Luft eine andere Geschwindigkeit v2 aufweisen.

In Fig. 13 sind noch für die Beschreibung der Erfindung hilfreiche Koordinatensysteme eingezeichnet. Der Ursprung ist jeweils der gedachte Schnittpunkt der Ventilatorachse mit der Ebene der Düsenplatte 10. Es ist ein kartesisches Koordinatensystem mit den Koordinaten (x, y, z) eingezeichnet, wobei die z-Achse auf der Ventilatorachse liegt. Weiterhin ist ein Kugelkoordinatensystem mit den Koordinaten (r, ϕ, Θ), die anhand eines beliebigen Punktes P erklärt sind, eingezeichnet. r beschreibt den Abstand zum Ursprung, ϕ den Winkel zwischen dem auf die x-y-Ebene projizierten Radialstrahl, der P mit dem Ursprung verbindet, und der positiven x-Achse und 8 den Winkel zwischen diesem Radialstrahl und der z-Achse. Die Definition von solchen Kugelkoordinatensystemen ist allgemein bekannt. An einem beliebigen Punkt können nun jeweils zu Variationen von r, ϕ oder 8 (jeweils bei Festhalten der beiden anderen Koordinaten) zugehörige Richtungen angegeben werden. Die r-Richtung wird als Radialrichtung bezeichnet, die ϕ-Richtung als Umfangsrichtung (sie entspricht der Rotationsrichtung um die z-Achse bzw. der Ventilatorachse), und die 8-Richtung als Polarrichtung. Dreidimensionale Vektoren, beispielsweise Geschwindigkeiten oder Flächennormalen, können nun in Form von drei Komponenten ausgedrückt werden, die jeweils die Projektion des Vektors in Radial-, Umfangs-, und Polarrichtung darstellen.

Eine Zuströmung v1 kann somit in Kugelkoordinaten v1=(v1r, v1ϕ, v1Θ) dargestellt werden. Dabei hängen v1 und die Komponenten v1r, v1ϕ und v1Θ im Allgemeinen vom Ort und von der Zeit ab. Für eine im Mittel (räumlich und/oder zeitlich) im Wesentlichen drallfreie Zuströmung v1 ist vor dem Vorleitgitter 1 die Umfangskomponente v1ϕ, zumindest im räumlichen oder zeitlichen Mittel, null oder sehr klein. Eine Komponente v1ϕ der Zuströmgeschwindigkeit v1, multipliziert mit dem lokalen Achsabstand, ist ein Maß für Drall um die Ventilatorachse, den die Zuströmung vor dem Vorleitgitter aufweist. Eine vereinfachte, modellhafte, gemittelte Zuströmung v1 weist im gesamten Zuströmbereich nur eine Komponente in Radialrichtung (r-Komponente) auf, also v1=(v1r, v1ϕ, v1Θ) ≈ (v1r,0,0), wobei v1r vom Ort abhängt.

Das Vorleitgitter 1 gemäß den Fig. 1, 9, 13 erzeugt bei der durchströmenden Luft einen Vordrall. Das heißt, die Luftgeschwindigkeit v2 nach Durchtritt durch das Vorleitgitter 1 weist im räumlichen und zeitlichen Mittel, vor dem Eintritt in das Laufrad 12 des Ventilator 6, einen signifikanten Drall um die Ventilatorachse auf. Die Umfangskomponente (ϕ-Komponente) v2ϕ der Geschwindigkeit v2=(v2r, v2ϕ, v2Θ) nach dem Vorleitgitter ist also räumlich und zeitlich gemittelt deutlich von 0 verschieden. Das Vorzeichen von v2ϕ beschreibt die Drehrichtung des Vordralls. Diese ist erfindungsgemäß entgegengesetzt der Drehrichtung des Ventilators. Im räumlichen und zeitlichen Mittel gesehen kann beispielsweise nach Durchströmen des Vorleitgitters 11 der Betrag der Komponente v2ϕ größer sein als 5% des Betrags der Gesamtgeschwindigkeit v2 der Luft, die dann einen signifikanten Drall um die Ventilatorachse aufweist, bevor sie ins Laufrad 12 eintritt.

Für eine Skelettfläche 11 des Vorleitgitters 1 ist in Fig. 13 exemplarisch an einer Stelle eine Flächennormale n dargestellt, die auch in Radial-, Umfangs- und Polarkomponenten (nr, nϕ, nΘ) ausgedrückt werden kann. Es werden alle Flächenormalenvektoren für die weitere Betrachtung auf die Länge 1 normiert angenommen.

Mit Hilfe der Normalenvektoren n der Skelettflächen 11 kann eine Aussage darüber getroffen werden, ob ein Vorleitgitter eine im Mittel im Wesentlichen drallfreie Zuströmung v1 bei Durchströmung des Gitters mit Vordrall beaufschlagt, also ob sie eine signifikante Geschwindigkeitskomponente v2ϕ in Umfangsrichtung erzeugt.

Hierzu werden zunächst in lokaler Betrachtungsweise (ein Flächenelement an einer bestimmten Vorleitgitterposition betrachtend) zwei Bedingungen angegeben. Erstens muss eine Skelettfläche 11 in einem Anstellwinkel zur Zuströmrichtung stehen, d.h. deren Normalenvektor n nicht orthogonal zur lokalen Zuströmrichtung v1 sein, die vereinfacht wie beschrieben modelliert werden kann durch v1=(v1r, v1ϕ, v1Θ) ≈ (v1r,0,0). Bei einer solchen Zuströmung ist die Bedingung erfüllt, wenn ein Normalenvektor eine Radialkomponente nr aufweist, die sich betragsmäßig von null deutlich unterscheidet, vorteilhaft ist |nr| > 0.1. Mit anderen Worten muss ein Normalenvektor einer Skelettfläche eine signifikante radiale Komponente haben. Die zweite Bedingung ist, dass Strömungsumlenkung in Umfangsrichtung stattfinden muss, also ein Reaktionsmoment in Umfangsrichtung entstehen muss, gleichbedeutend mit einer Komponente in Umfangsrichtung nϕ des Normalenvektors n, die sich betragsmäßig signifikant von 0 unterscheidet, vorteilhaft ist |nϕ| > 0.1. Mit anderen Worten muss ein Normalenvektor eine signifikante in Umfangsrichtung weisende Komponente haben. Damit ein Skelettflächenabschnitt Vordrall erzeugt, müssen beide Bedingungen gleichzeitig erfüllt sein. Der erzeugte Vordrall ist in der Regel für einen betrachteten Skelettflächenabschnitt umso höher, je höher der Betrag des Produktes nr*n(p ist. Das bedeutet auch, dass die Stärke des Vordralls mit der geometrischen Gestaltung des Vorleitgitters gesteuert werden kann. Das Vorzeichen des Produktes nr*n(p zeigt die Rotationsrichtung der erzeugten Umfangskomponente v2ϕ, also des Vordralls, bei der beschriebenen drallfreien Zuströmung an (ein positives Vorzeichen bedeutet dabei eine Rotationsrichtung des Vordralls in positive Richtung der Koordinate ϕ).

Die lokale Betrachtungsweise muss noch auf eine Gesamtbetrachtungsweise erweitert werden, bei der alle Flächenelemente aller Skelettflächen in Summe betrachtet werden. Um, im zeitlichen und räumlichen Mittel gesehen, einen gewünschten Vordrall zu erzeugen, reicht es in der Regel aus, wenn ein Anteil aller Skelettflächen einen Normalenvektor aufweist, bei welchem der Betrag des Produkts nr*n(p größer 0 ist, es kann also auch einen Anteil an Skelettflächen geben, für die nr*nϕ=O ist. Es kann allerdings sein, dass sich die Wirkung von zwei Skelettflächenabschnitten gegenseitig aufhebt, was die räumliche Mittelung des Dralls betrifft, nämlich dann, wenn sich die an verschiedenen Skelettflächenabschnitten jeweils erzeugten Drallanteile in Summe aufheben, da sie verschiedene Vorzeichen haben. Um, im räumlichen und zeitlichen Mittel, nach Durchströmung des Vorleitgitters 1 einen signifikanten Vordrall, also eine signifikante mittlere Umfangsgeschwindigkeit v2ϕ, zu haben, muss sich der Flächen-Mittelwert [nr*nϕ] des (vorzeichenbehafteten) Produkts nr*n(p über die Gesamtheit der Skelettflächen 11 eines Vorleitgitters signifikant von null unterscheiden. Dies ist insbesondere der Fall, wenn der Betrag des Flächen-Mittelwertes [nr*nep] größer ist als 0.01, vorteilhaft größer als 0.05. Bei dieser Betrachtung wird der Effekt, dass sich gegensinnige Vordrallerzeugung an verschiedenen Stellen des Vorleitgitter im Mittel aufheben, mit erfasst, d.h. wenn sich verschiedene Vordrall erzeugende Bereiche im Mittel wieder aufheben wird auch der Flächen-Mittelwert [nr*nep] null oder nahe null liegen.

Fig. 2 zeigt das Vorleitgitter 1 aus Fig. 1 in einer Frontansicht. Diese Ansicht lässt erkennen, dass sowohl die radialen Stege 2 als auch die Querstege 3 in Bezug auf die Längsachse zumindest geringfügig gedreht bzw. geneigt oder gekippt sind. Die Normalenvektoren der Querstege 3 weisen durchgängig eine Umfangskomponente von null auf, also tragen die Querstege 3 im Ausführungsbeispiel nicht zur Vordrallerzeugung bei, denn das Produkt nr*ncp ist null. Die radialen Stege 2 hingegen tragen zur Vordrallgenerierung bei. Die zughörigen Normalenvektoren weisen eine Umfangskomponente betragsmäßig größer 0.95 auf, da die Radialstege 2 hauptsächlich in Umfangsrichtung ausgerichtet sind, allerdings durch ihre deutlich erkennbare Krümmung auch eine Komponente in Richtung der anhand Fig. 13 definierten Kugelradialen aufweisen, der betragsmäßig im Mittel über die Radialstege 2 etwa 0.07 beträgt. Somit entsteht für die Radialstege ein Flächen-Mittelwert [nr*nep] von etwa 0.07 und für das gesamte Vorleitgitter ein Flächen-Mittelwert [nr*nep] von etwa 0.05. Dieses Vorleitgitter erzeugt einen eher niedrigen Vordrall, bei dem im Mittel nach Durchströmung des Vorleitgitters der Betrag der Umfangsgeschwindigkeit etwa 10% des Betrags der Gesamtgeschwindigkeit beträgt. Dennoch kann mit einem solchen Vorleitgitter die Luftleistung und der Wirkungsgrad sichtbar erhöht werden, wenn der Drehsinn des Vordralls gegen den Drehsinn des Laufrads gerichtet ist. Vorleitgitter mit niedrigem Vordrall zeichnen sich durch besonders niedrige Schallerzeugung am VentilatorLaufrad aus. Außerdem hat ein niedriger Vordrall den Vorteil, dass Ventilatoren, die für den Vordrall-freien Betrieb entworfen wurden, für ein solches Vordrallgitter optimal geeignet sind.

Generell geht in der Regel ein Vordrall gegen die Drehrichtung eines Ventilator-Laufrads einher mit einer Luftleistungssteigerung, im Vergleich zum Vordrall-freien Betrieb desselben Ventilator-Laufrads.

Die geschnittene Darstellung in Figur 3 zeigt deutlich, dass die radialen Stege 2 nicht exakt radial verlaufen, wodurch eine Strömungsumlenkung in Umfangsrichtung generiert wird, da die Flächennormalen nicht exakt in Umfangsrichtung ausgerichtet sind, sondern auch eine Radialkomponente haben. Die Vordrallgenerierung zeigt für alle Radialstege 2 in dieselbe Drehrichtung, da das Produkt nr*n(p immer dasselbe Vorzeichen aufweist. Weiterhin ist zu erkennen, dass die radialen Stege 2 gekrümmt ausgeführt sind. Dies ermöglicht eine besonders verlustarme Umlenkung der Strömung in Umfangsrichtung. Radial außen, im Bereich der Zuströmung, ist die Radialkomponente nr des lokalen Normalenvektors noch nahe null, also steht dort die Skelettfläche noch etwa parallel, also ohne Anstellwinkel, zur Zuströmung, wodurch Stoßverluste minimiert werden. Erst über die Krümmung der Stege wird die Komponente nr der Normalenvektoren betragsmäßig größer, was dann zu einer Strömungsumlenkung in Umfangsrichtung führt. Eine gekrümmte Ausführung der vordrallerzeugenden Flächen ist vorteilhaft, kann allerdings von der Fertigung her schwieriger sein als eine nichtgekrümmte Ausführung von Stegen 2, 3. Infolge der gekrümmten Gestaltung können die Stege auch als Leitflügel aufgefasst werden.

Wie bereits Eingangs ausgeführt, gibt es im Stand der Technik Ventilatoren mit Vorleitgitter, wobei diese keinen Vordrall erzeugen. Solche Vorleitgitter sind in aerodynamischer Hinsicht ein Hindernis im Strömungspfad. Entsprechend sinkt die Luftleistung und der Wirkungsgrad bei Vorkehrung eines solchen Vorleitgitters. Im Gegensatz dazu erzeugt das erfindungsgemäße Vorleitgitter einen Vordrall und erhöht dadurch die Luftleistung merklich. Der Wirkungsgrad kann ebenfalls zumindest geringfügig erhöht werden.

Während die Ausstattung eines Ventilators mit einem herkömmlichen Vorleitgitter insbesondere die ersten drei Harmonischen der Blattfolgefrequenz deutlich reduzieren, geht diese Verbesserung bei einem erfindungsgemäßen Vorleitgitter mit zusätzlichen aerodynamischen Verbesserungen einher.

In den Figuren 14 - 16 ist ein Vorleitgitter 1 dargestellt, welches keinen Vordrall erzeugt. Ein solches Vorleitgitter kann räumliche und zeitliche Schwankungen in der Zuströmung reduzieren und somit den am Ventilator erzeugten Lärm reduzieren. Bei diesem Vorleitgitter ist für alle Skelettflächen das Produkt nr*nep gleich null, also insbesondere auch der Flächen-Mittelwert [nr*nϕ] gleich null. Die Normalenvektoren der Radialstege 2 haben an keiner Stelle eine Radialkomponente nr, wie in Fig. 15 und Fig. 16 gut zu erkennen ist, sie weisen also keinen Anstellwinkel zur Zuströmung auf. Die Normalenvektoren der Umfangsstege 3 haben an keiner Stelle eine Umfangskomponente nϕ, erzeugen also kein Reaktionsmoment in Umfangsrichtung und somit keine Strömungsumlenkung in Umfangsrichtung. In Fig. 15 ist gut zu erkennen, dass die Radialstege 2 genau in Achsrichtung ausgerichtet sind, was eine Entformung in einem Spritzgießwerkzeug maßgeblich erleichtert.

In den Figuren 17 - 18 ist ein Vorleitgitter 1 dargestellt, welches im räumlichen und zeitlichen Mittel gesehen Vordrall erzeugt, aber nicht gekrümmte Stege aufweist. In Fig. 18 ist zu erkennen, dass die Normalenvektoren der Skelettflächen der Radialstege 2 jeweils eine Komponente in Radialrichtung nr ungleich null und eine Komponente in Umfangsrichtung nϕ ungleich null aufweisen. Gleichzeitig sind die Radialstege 2 axial ausgerichtet (Fig. 18) was vorteilhaft für die Entformbarkeit aus einem Spritzgießwerkzeug ist.

In den Figuren 19 - 20 ist ein Vorleitgitter 1 dargestellt, welches im räumlichen und zeitlichen Mittel gesehen Vordrall erzeugt, und gekrümmte radiale Stege 2 aufweist. In Fig. 20 ist zu erkennen, dass die Normalenvektoren der Skelettflächen der Radi-alstege 2 jeweils eine Komponente in Radialrichtung nr ungleich null und eine Kom-ponente in Umfangsrichtung nϕ ungleich null aufweisen. Die gekrümmte Gestaltung der Radialstege 2 ermöglicht es, bei gleicher Vordrallerzeugung die Strömungsverluste am Vorleitgitter 1 zu minimieren. Trotz ihrer Krümmung sind die Radialstege 2 axial ausgerichtet (Fig. 20) was wiederum vorteilhaft für die Entformbarkeit aus einem Spritzgiesswerkzeug ist. Die Radialstege 2 sind nicht durchgehend vom äußeren Radius des Vorleitgitters bis zum inneren Radius des Vorleitgitters gestaltet. Dies ist nicht notwendig. Es ist auch eine völlig freie Gestaltung der Vorleitgitter 1 ähnlich der eines unstrukturierten Gitters denkbar. Auch die Querstege 3 müssen nicht durchlaufend sein. Dies würde die beschriebenen Kriterien zur Vordrallerzeugung nicht verändern.

An dieser Stelle sei angemerkt, dass das erfindungsgemäße Vorleitgitter 1 einteilig oder mehrteilig aus Kunststoff, vorzugsweise spritzgusstechnisch, gefertigt sein kann. Kreuzungspunkte der radialen Stege 2 mit den Querstegen 3 können insbesondere aufgrund einer Krümmung bzw. Neigung der Radialstege 2 schwer zu entformen sein. Zur Entformung ohne Schieber im Werkzeug kann es erforderlich sein, lokale Materialauffüllungen bzw. Hinterfüllungen vorzusehen. Es kann sich auch eine Fertigung aus mehreren Teilen bzw. Segmenten anbieten, sofern das Vorleitgitter keine tragende Funktion hat. Sollte dagegen das Vorleitgitter eine tragende Funktion übernehmen, ist eine einteilige, stabile Ausgestaltung des Vorleitgitters zu bevorzugen. Dies gilt auch dann, wenn das Vorleitgitter 1 die Funktion eines Berührschutzgitters mit übernehmen soll.

An dem Vorleitgitter 1 können verschiedenste Vorrichtungen vorgesehen sein, um diese beispielsweise an einer Einlaufdüse 9 oder einer Düsenplatte 10 zu befestigen.

Das Vorleitgitter 1 kann auch so ausgeführt werden, dass es gleichzeitig die Funktion eines Berührschutzgitters übernimmt.

Fig. 4 zeigt in einer perspektivischen Ansicht von vorne ein weiteres Ausführungsbeispiel eines Vorleitgitters 1 für einen in Fig. 4 nicht gezeigten Axialventilator.

Fig. 5 zeigt das Vorleitgitter 1 gemäß Figur 4 in einer seitlichen Rückansicht.

Fig. 6 zeigt das Vorleitgitter 1 aus den Figuren 4 und 5 in einer Vorderansicht.

Fig. 7 zeigt das Vorleitgitter 1 aus den Figuren 4 - 6 im Schnitt entlang der Längsachse und Figur 8 im Schnitt in einer Ebene quer zur Längsachse.

Bei dem in den Figuren 4 bis 8 gezeigten Ausführungsbeispiel eines Vorleitgitters 1 ist von Bedeutung, dass die Strömung auch im Nabenbereich des Ventilators an einer inneren Wand einer Nabenstruktur 5 geführt wird. Die Strömungsführung an der Nabe des Vorleitgitters 1 bzw. der Vorleiteinrichtung geht konturtechnisch etwa auf die Laufradnabe über, wie dies die Ansicht aus den Figuren 10, 11 und 12 zeigen. Die Nabenstruktur 5 kann einteilig mit dem Vorleitgitter 1 ausgebildet sein, oder aber ein separates Teil bilden.

Mit der hier realisierten Technik lässt sich ein wesentlich stärkerer Vordrall wirkungsvoll generieren. Entsprechend lässt sich mit solchen Vorleitgittern die Luftleistung erheblich steigern, ohne an Wirkungsgrad zu verlieren. Ganz im Gegenteil lässt sich der Wirkungsgrad zumindest geringfügig steigern.

Eine Simulation hat ergeben, dass sich die Luftleistung eines Axialventilators mit 14° Staffelwinkel auf das Niveau des Ventilators mit 24° Staffelwinkel steigern lässt, und dies bei Neutralität des Wirkungsgrads. Es ist eine Steigerung auf das Niveau desselben Ventilators mit 19° Staffelwinkel möglich, und zwar mit moderater Wirkungsgradsteigerung. Außerdem ist festgestellt worden, dass eine bessere Geschwindigkeitsverteilung auf einem saugseitig angeordneten Wärmetauscher erreicht wird. Im Ergebnis werden durch das Vorleitgitter Anwendungen begünstigt, nämlich aufgrund einer besseren saugseitigen Geschwindigkeitsverteilung.

Die Flügel 14 des Axial-Laufrads 13 des Axialventilators 7 sind in ihrem Staffelungswinkel einstellbar. Diese Möglichkeit ist sehr vorteilhaft für die Verwendung eines Vorleitgitters 1 mit Vordrallerzeugung. Bei einem fixen Staffelungswinkel erhöht das Vorleitgitter 1 im Ausführungsbeispiel die Luftleistung, sofern es einen Vordrall entgegen der Drehrichtung des Ventilator-Laufrads 13 erzeugt. Passt man bei Verwendung des Vorleitgitters den Staffelungswinkel derart an, dass dieselbe Luftleistung wie ohne Vorleitgitter wieder erreicht wird, kann man dadurch diese Luftleistung mit wesentlich höherem Wirkungsgrad als zuvor erreichen. Somit kann ein Axialventilator ohne Vorleitgitter ersetzt werden mit einem Axialventilator mit Vorleitgitter und modifiziertem Staffelungswinkel, wobei bei gleicher Drehzahl dieselbe Luftleistung erreicht wird, aber gleichzeitig der Wirkungsgrad erhöht wird. Es muss demzufolge auch kein größerer Motor verwendet werden.

In der Darstellung gemäß Figur 7 ist der Verlauf der Nabenkontur gut zu erkennen.

Die dort vorgesehene Strömungshaube 4 kann als separates Bauteil ausgeführt sein, welches am eigentlichen Vorleitgitter 1 befestigt ist. Etwa parallel zur Nabenkontur 5 würde bei diesem Ausführungsbeispiel im zusammengebauten Zustand des Gesamtventilators die Einlaufdüse 9 verlaufen. Insoweit sei auf die Figuren 10, 11 und 12 verwiesen.

Fig. 8 zeigt in einer Frontansicht das Vorleitgitter im Schnitt quer zu Längsachse. Die geneigten radialen Stege 2 lassen erkennen, dass hier eine massive Strömungsumlenkung der Luftströmung in Umfangsrichtung stattfindet. Die Strömungsumlenkung erfolgt gegen die Drehrichtung des in Figur 8 nicht gezeigten Laufrads des Ventilators. Was den Normalenvektor der Skelettflächen betrifft, kann man sehen, dass sowohl der radiale Anteil nr als auch der Umfangsanteil nϕ relativ groß sind (beide im Betrag größer 0.3 für die Radialstege 2 an der Schnittebene von Fig. 8, also das Produkt nr*nep im Betrag größer 0.09, was ein sehr großer Wert ist und für eine starke Umlenkung steht). Bei diesem Vorleitgitter werden starke Strömungsumlenkungen in Umfangsrichtung erreicht, das Verhältnis des Betrages der Umfangsgeschwindigkeit vor Eintritt in den Ventilator zum Betrag der Gesamtgeschwindigkeit ist, im zeitlichen und räumlichen Mittel gesehen, größer als 0.3. Die Drehrichtung des so erzeugten Vordralls ist im Beispiel entgegengesetzt der Drehrichtung des Ventilatorlaufrads im Betrieb. Durch den starken Vordrall erhöht sich die Luftleistung des Ventilators erheblich, sie kann sich um über 50% erhöhen im Vergleich zum Betrieb des Ventilators ohne Vordrall.

In Fig. 8 ist erkennbar, dass die Radialstege 3 im Ausführungsbeispiel keine konstante Dicke aufweisen, sondern im Querschnitt eine Profilierung aufweisen ähnlich der eines Tragflügels. Diese Gestaltung ermöglicht eine zusätzliche Reduktion der Strömungsverluste beim Durchströmen des Gitters sowie eine Verbesserung der aeroakustischen Eigenschaften. Allerdings ist die Fertigbarkeit in Kunststoff-Spritzguss erschwert.

Fig. 10 zeigt das Vorleitgitter 1 in Kombination mit einem Axialventilator 7 mit Axial-Laufrad 13, der auch hier lediglich angedeutet ist. Es ist deutlich zu erkennen, dass die Strömung auch im Nabenbereich geführt wird. Die Strömungsführung an der Nabe geht konturtechnisch auf die Laufradnabe über. Die Strömungshaube 4 und die Nabenkontur 5 sind gut erkennbar. Die Drehrichtung des vom Vorleitgitter erzeugten Vordralls ist vorteilhaft entgegen der Drehrichtung des Axial-Laufrads 13, um die Luftleistung zu erhöhen.

Die Fig. 11 und 12 zeigen jeweils für sich den Ventilator 7 mit Axial-Laufrad 13 mit dem Vorleitgitter 1 aus Fig. 10, wobei saugseitig jeweils ein Wärmetauscher 8 angeordnet ist. Das Vorleitgitter 1 sorgt für eine bessere Geschwindigkeitsverteilung der Luftströmung auf dem saugseitig angeordneten Wärmetauscher 8. Insbesondere werden zeitliche und räumliche Schwankungen der Zuströmgeschwindigkeiten bei Durchströmung des Vorleitgitters 1 reduziert, was zu einer Reduktion des tonalen Lärms am Ventilator führt. Gleichzeitig wird die Luftleistung durch die Vordrallerzeugung des Vorleitgitters 1 erhöht.

In Fig. 11 ist ein viereckiger Wärmetauscher 8 dargestellt, durch den der Ventilator die Luft parallel zur Achsrichtung saugt. Nach Durchströmung des viereckigen Wärmetauschers 8 entstehen eine räumliche und zeitliche Ungleichmäßigkeiten (Schwankungen) der Zuströmung. Diese Schwankungen werden durch das Vorleitgitter reduziert.

In Fig. 12 ist ein viereckiger Wärmetauscher 8 dargestellt, durch den der Ventilator die Luft quer zur Achsrichtung saugt. Hierbei entstehen besonders starke räumliche und zeitliche Ungleichmäßigkeiten (Schwankungen) der Zuströmung, welche wiederum durch das Vorleitgitter reduziert werden. Dadurch wird die tonale Lärmentstehung am Ventilator reduziert.

Es können generell alle Arten von beschriebenen Vorleitgittern mit allen Arten von Ventilatoren (Axialventilatoren, Radialventilatoren) kombiniert werden, vorausgesetzt die Kombination entspricht dem Anspruch 1. Wichtig ist die Eigenschaft eines Vorleitgitters, Vordrall, also eine Umfangskomponente der Strömung, vor dem Eintritt in das Radial- oder Axial-Laufrad zu erzeugen. Diese Eigenschaft kann auf bestimmte geometrische Eigenschaften der Skelettflächen bzw. deren Normalenvektorverteilungen des Vorleitgitters wie beschrieben zurückgeführt werden. Der genaue Aufbau der Vorleitgitter kann auf vielfältigste Art und Weisen erfolgen. Beispielsweise muss nicht zwingend ein Aufbau aus Radial- und Umfangsstegen realisiert sein, alternativ wäre ein Aufbau ähnlich eines unstrukturierten Gitters oder einer wabenartigen Struktur denkbar. Die Kriterien für die Normalenvektoren der Skelettflächen des Gitters gelten in solchen Fällen unverändert.

Hinsichtlich weiterer vorteilhafter Ausgestaltungen der erfindungsgemäßen Vorrichtung wird zur Vermeidung von Wiederholungen auf den allgemeinen Teil der Beschreibung sowie auf die beigefügten Ansprüche verwiesen.

Schließlich sei ausdrücklich darauf hingewiesen, dass die voranstehend beschriebenen Ausführungsbeispiele der erfindungsgemäßen Vorrichtung lediglich zur Erörterung der beanspruchten Lehre dienen, diese jedoch nicht auf die Ausführungsbeispiele einschränken. Der Schutzumfang wird von den Ansprüchen definiert.

### Bezugszeichenliste

- 1: Vorleitgitter (Vorleiteinrichtung)
- 2: radiale Stege, Radialstege
- 3: Querstege, Umfangsstege
- 4: Strömungshaube
- 5: Nabenstruktur
- 6: Radialventilator
- 7: Axialventilator
- 8: Wärmetauscher
- 9: Einlaufdüse
- 10: Düsenplatte
- 11: Skelettflächen von Stegen
- 12: Radial-Laufrad
- 13: Axial-Laufrad
- 14: Axial-Flügel

## Patentansprüche

1. Ventilator, insbesondere Radial- oder Axialventilator, mit einem Laufrad und mit einer Vorleiteinrichtung (1) im Strömungspfad vor dem Laufrad, wobei die Vorleiteinrichtung (1) als Vorleitgitter mit Stegen (2, 3) ausgeführt ist, wobei das Vorleitgitter im Strömungspfad vor einer Einlaufdüse angeordnet ist,
**dadurch gekennzeichnet, dass**
die Stegen derart angeordnet und geformt sind, dass bei einer im Wesentlichen drallfreien Zuströmung eine Strömungsumlenkung in Umfangsrichtung erfolgt, so dass ein Vordrall gegen die Drehrichtung des Laufrades (12, 13) erzeugt wird, und wobei die gesamte Durchtrittsfläche für die Luft am Vorleitgitter (1) wenigstens um einen Faktor 2 größer ist als die kleinste Durchtrittsfläche in der Einlaufdüse (9) vor dem Laufrad (12, 13).

2. Ventilator nach Anspruch 1, **dadurch gekennzeichnet, dass** einige der Stege im Wesentlichen radial verlaufen, jedoch von einer exakt radialen Ausrichtung abweichen und/oder in sich geneigt, gekrümmt, gedreht oder verdreht sind.

3. Ventilator nach einem der Ansprüche 1 bis 2, **dadurch gekennzeichnet, dass** radiale Stege des Vorleitgitters gekrümmte Leitflügel sind, wobei die radialen Stege durch Querstege untereinander zu einem Gitter verbunden sind.

4. Ventilator nach einem der Ansprüche 1 bis 3, wobei der Ventilator als Axial- oder Radialventilator ausgeführt ist, **dadurch gekennzeichnet, dass** das Vorleitgitter haubenartig ausgebildet ist.

5. Ventilator nach einem der Ansprüche 1 bis 3, wobei der Ventilator als Axial- oder Radialventilator ausgeführt ist, **dadurch gekennzeichnet, dass** das Vorleitgitter kreisringartig ausgebildet ist.

6. Ventilator nach Anspruch 5, **dadurch gekennzeichnet, dass** eine integrale oder separate Strömungshaube vorgesehen ist, die sich an das Vorleitgitter anschließt oder am Vorleitgitter befestigt ist, und dass im inneren Bereich (Nabenbereich) die Strömung an einer inneren Kontur geführt ist.

7. Ventilator nach einem der Ansprüche 1 bis 6, **dadurch gekennzeichnet, dass** das Vorleitgitter eine große Anzahl von Radialstegen und/oder Leitflügeln aufweist, über den äußeren Umfang gesehen wenigstens 25.

8. Ventilator nach einem der Ansprüche 1 bis 7, **dadurch gekennzeichnet, dass** das Vorleitgitter eine große Anzahl von relativ engen Luftdurchlässen bildet, wenigstens 50.

9. Ventilator nach einem der Ansprüche 1 bis 8, **dadurch gekennzeichnet, dass** das Vorleitgitter aus Kunststoff vorzugsweise spritzgießtechnisch, einteilig oder mehrteilig, gefertigt ist.

10. Ventilator nach Anspruch 9, **dadurch gekennzeichnet, dass** das Vorleitgitter so gestaltet ist, dass ein Spritzgießwerkzeug für das Vorleitgitter keine Schieber benötigt.

11. Ventilatoranlage mit einem Ventilator nach einem der Ansprüche 1 bis 10, **dadurch gekennzeichnet, dass** vorzugsweise saugseitig ein Wärmetauscher angeordnet ist.

## Claims

1. A fan, in particular radial or axial fan, with an impeller and with a pre-guide device (1) in the flow path in front of the impeller, wherein the pre-guide device (1) is designed as a pre-guide grid with webs (2, 3), wherein the the pre-guide grid is arranged in the flow path upstream of an inlet nozzle,
**characterized in that** the webs are arranged and shaped such that, with an essentially swirl-free flow is deflected in the circumferential direction so that a swirl is generated against the swirl is generated against the direction of rotation of the impeller (12, 13), and wherein the entire passage area for the air at the guide vanes (1) is at least of a factor 2 larger than the smallest passage area in the inlet nozzle (9) in front of the impeller (12, 13).

2. The fan according to claim 1, **characterized in that** some of the webs run essentially radially, but deviate from an exactly radial alignment and/or are inclined and/or are inclined, curved, rotated or twisted.

3. Fan according to one of claims 1 to 2, **characterized in that** radial webs of the guide grid are curved guide vanes, wherein the radial webs are webs are connected to one another by transverse webs to form a grid.

4. Fan according to one of claims 1 to 3, wherein the fan is designed as an axial or radial fan or centrifugal fan, **characterized in that** the guide grid is of a hood-like design.

5. Fan according to any one of claims 1 to 3, wherein the fan is designed as an axial or centrifugal fan, **characterized in that** the guide grid is designed is circular ringshaped.

6. Fan according to claim 5, **characterized in that** an integral or separate flow hood is provided, which adjoins the inlet grid or is attached to the guide grid, and that in the inner region (hub area) the flow is guided along an inner contour.

7. Fan according to one of claims 1 to 6, **characterized in that** the guide grille has a large number of radial bars and/or guide vanes, at least 25 when viewed over the outer circumference.

8. Fan according to one of claims 1 to 7, **characterized in that** the preguiding grid forms a large number of relatively narrow air passages, at least 50.

9. Fan according to one of claims 1 to 8, **characterized in that** the preguiding grid is made of plastic, preferably by injection molding, in one or more parts.

10. Fan according to claim 9, **characterized in that** the guide grid is designed in such a way that an injection mold for the guide grille does not require any slider is required.

11. Fan system with a fan according to one of claims 1 to 10, **characterized in that** a heat exchanger is arranged preferably on the suction side.

## Revendications

1. Ventilateur, plus particulièrement ventilateur radial ou ventilateur axial, avec une turbine et avec un dispositif de pré-guidage (1) dans le trajet d'écoulement avant la turbine, dans lequel le dispositif de pré-guidage (1) est conçu comme une grille de pré-guidage avec des nervures (2, 3), dans lequel la grille de pré-guidage est disposée dans le trajet d'écoulement avant une buse d'entrée,
**caractérisé en ce que**
les nervures sont disposées et réalisées de sorte que, lors d'un écoulement d'entrée globalement sans torsion, une déviation de l'écoulement a lieu dans la direction de la circonférence, de sorte qu'une pré-torsion à l'encontre du sens de rotation de la turbine (12, 13) a lieu, et dans lequel toute la surface de passage pour l'air au niveau de la grille de pré-guidage (1) est plus grande d'un facteur supérieur à 2 que la surface de passage la plus petite dans la buse d'entrée (9) avant la turbine (12, 13).

2. Ventilateur selon la revendication 1, **caractérisé en ce que** certaines des nervures s'étendent de manière globalement radiale, mais s'écartent d'une orientation exactement radiale et/ou sont inclinées, incurvées, tournées ou torsadées.

3. Ventilateur selon l'une des revendications 1 à 2, **caractérisé en ce que** les nervures radiales de la grille de pré-guidage sont des ailettes de guidage incurvées, dans lequel les nervures radiales sont reliées entre eux par des nervures transversales afin de former une grille.

4. Ventilateur selon l'une des revendications 1 à 3, dans lequel le ventilateur est conçu comme un ventilateur axial ou un ventilateur radial, **caractérisé en ce que** la grille de pré-guidage présente la forme d'un capot.

5. Ventilateur selon l'une des revendications 1 à 3, dans lequel le ventilateur est conçu comme un ventilateur axial ou un ventilateur radial, **caractérisé en ce que** la grille de pré-guidage présente la forme d'un d'un anneau circulaire.

6. Ventilateur selon la revendication 5, **caractérisé en ce qu'**un capot d'écoulement intégral ou séparé est prévu, qui se raccorde à la grille de pré-guidage ou qui est fixé à la grille de pré-guidage et **en ce que**, dans la partie interne (zone du moyeu) l'écoulement est guidé le long d'un contour interne.

7. Ventilateur selon l'une des revendications 1 à 6, **caractérisé en ce que** la grille de pré-guidage présente un grand nombre de nervures radiales et/ou d'ailettes de guidage, au moins 25, vues sur la circonférence externe.

8. Ventilateur selon l'une des revendications 1 à 7, **caractérisé en ce que** la grille de pré-guidage forme un grand nombre de passages d'air relativement étroits, au moins 50.

9. Ventilateur selon l'une des revendications 1 à 8, **caractérisé en ce que** la grille de pré-guidage est fabriquée en matière plastique, de préférence par moulage par injection, d'une seule pièce ou en plusieurs pièces.

10. Ventilateur selon la revendication 9, **caractérisé en ce que** la grille de pré-guidage est conçue de sorte qu'un outil de moulage par injection pour la grille de pré-guidage ne nécessite aucun curseur.

11. Installation de ventilateur avec un ventilateur selon l'une des revendications 1 à 10, **caractérisée en ce qu'**un échangeur thermique est disposé, de préférence, du côté de l'aspiration.
